# EUROPÄISCHE PATENTSCHRIFT

(11) **EP 2 001 615 B1**
(45) Veröffentlichungstag und Bekanntmachung des Hinweises auf die Patenterteilung: **30.12.2009**
(21) Anmeldenummer: 07710531.0
(22) Anmeldetag: 23.03.2007
(51) Int. Cl.: B21D 5/02

(54) **VERFAHREN UND BIEGEVORRICHTUNG ZUM BIEGEN VON FLÄCHIGEN METALLISCHEN WERKSTÜCKEN**
METHOD AND BENDING DEVICE FOR BENDING FLAT METAL WORKPIECES
PROCÉDÉ ET DISPOSITIF DE PLIAGE DE PIÈCES MÉTALLIQUES PLATES

(30) Priorität: 24.03.2006 DE 102006014093
(43) Veröffentlichungstag der Anmeldung: 17.12.2008
(73) Patentinhaber: Trumpf Maschinen Austria GmbH & CO. KG., 4061 Pasching (AT)
(72) Erfinder: KLEINER, Matthias, 44227 Dortmund (DE)
(74) Vertreter: Ofner, Clemens
(86) Internationale Anmeldenummer: PCT/AT2007/000142
(87) Internationale Veröffentlichungsnummer: WO 2007/109819

(56) Entgegenhaltungen:
- EP-A2- 0 341 211
- EP-B1- 0 396 782
- DE-B4- 4 042 732
- US-A- 3 978 706

## Beschreibung

Die Erfindung betrifft ein Verfahren zum Biegen von flächigen metallischen Werkstücken, insbesondere von Stahlblechen, durch freies Biegen, auch Freibiegen oder Luftbiegen genannt, über Kanten entlang einer Biegelinie mit geradliniger Werkzeugbewegung, gemäß dem Oberbegriff des Anspruchs 1 (siehe z.B. US-A-3978706).

Die Erfindung betrifft ferner eine Vorrichtung gemäß dem Oberbegriff des Anpruchs 5 zur Durchführung des Verfahrens nach dem vorhergehenden Absatz, bestehend aus einem Gesenk mit zwei parallel liegenden Gesenksätzen zur Aufnahme der Biegekanten und einem oberhalb des Gesenks angeordneten Biegestempel, wobei die Gesenksätze zur Einstellung unterschiedlicher Gesenkweiten auswechselbar sind und unterhalb des Biegestempels ein in Richtung der Biegelinie verführbarer Werkzeugschlitten mit einer gegen das zu biegenden Werkstück gerichteten und verstellbaren Andruckwalze angeordnet sind.

Die vorliegende Erfindung bezieht sich auf die in DIN 8586 genormten Biegeverfahren und insbesondere auf das freie Biegen von flächigen metallischen Werkstücken. Bei bekannten Biegeverfahren wie beispielsweise nach EP 0 341 211 A2 erfolgt das Biegen von Blechen mit Hilfe einer Biegeeinrichtung, die einen Biegestempel sowie ein Gesenk mit verstellbarem Boden aufweist. Der Biegestempel dringt je nach erwünschtem Biegewinkel bis zu einer vorher definierten Eintauchtiefe mit gleichzeitigem Drücken des Matrizenbodens entlang der Biegelinie.

In der Praxis wurde festgestellt, dass oftmals Abweichungen im Biegewinkel auftreten. Dieses wurde unter anderem darauf zurückgeführt, dass die Blechschenkel in unbekanntem Maße zurückfedern, sobald der Biegestempel entlastet ist.

Die unerwünschte Rückfederung führte zur Entwicklung eines adaptiven Biegeverfahrens gemäß DE 694 01 594, bei dem ein Korrekturwert aus einer Biegeformel berechnet wird, wobei der Biegewinkel während des Biegevorganges über Taststifte, die seitlich während des Biegevorganges am Werkstück angeordnet sind, erfasst wird und durch Anwendung der Biegeformel ein Korrekturwert für die Endposition des Biegestempels bestimmt wird.

Die vorgenannten Verfahren sind in der praktischen Durchführung aufwendig und ermöglichen keine universellen Anwendungen auf beliebige Werkstückformen und Biegewinkel.
Es wurde daher nach einem einfachen Verfahren gesucht, bei dem der Biegewinkel exakt einstellbar ist und das mit hoher Genauigkeit reproduzierbare Werte für die Geometrie des gebogenen Werkstücks ermöglicht. Außerdem soll der Biegewinkel in Bezug auf die Blechbreite örtlich variabel sein und damit auch das Rückfederungsverhalten örtlich einstellbar sein. Auch eine für das neue Verfahren geeignete Biegevorrichtung soll wesentlich einfachere aufgebaut und flexibler einsetzbar sein.

Die Lösung dieser Aufgaben besteht erfindungsgemäß in einem Verfahren gemäß Anpruch 1. Die durch den Biegevorgang in der Umformzone entstandenen Spannungen werden mit einer Druckspannung in örtlich und zeitlich aufeinander folgenden Schritten d.h. inkrementell überlagert. Dabei geht man von der Vorstellung aus, dass das Maximum der Zugspannung in einer in die Biegeschenkel verlagerten Umformzone erreicht wird, so dass auch hier die Spannungsüberlagerung mit der aufgebrachten Druckspannung in diesem Bereich der Umformzone erfolgen muss. Durch eine Steuerung dieses Prozesses soll die lokale Veränderung von Biegewinkel und Rückfederungsverhalten in Richtung der Blechteile ermöglicht werden.

In der praktischen Durchführung sieht die erfindungsgemäße Vorrichtung gemäß Anpruch 5, deshalb eine Druckwalze, insbesondere eine Stahlwalze mit einer vorzugsweise V-förmigen Nut, Ringnut oder mit einer Elastomerbeschichtung unterhalb des Biegestempels vor. Durch die Druckwalze werden Druckspannungen im Zugbereich der Umformzone entlang der Biegelinie übertragen, die zum einen den Wert des Fliessbeginns (*R*_{P 0,2}) nicht übersteigen und zum anderen den Spannungszustand des Biegeteils örtlich und zeitlich gezielt ändern, so dass abschließend die Rückfederung um mehr als 50 % kompensiert werden kann. Hierzu wird gegebenenfalls ein Biegesensor vor der Druckwalze entsprechend dem Verlauf der Biegelinie auf dem Werkstück entlang gefahren und danach die Zustellung der Andruckwalze mithilfe einer Drucksteuerung bestimmt.

Zwar ist es aus anderen Umformverfahren grundsätzlich bekannt, durch Druckspannungs-überlagerung die Blechrückfederung zu verringern. Beispielsweise zeigt die DE 196 08 985A1 ein Ziehverfahren mit einem geteilten Druckkissen, bei dem die Niederhalterplatte während der Umformung im Sinne eines Gegenziehvorganges verfahrbar ist. Konkrete Schritte für eine Kompensation der Rückfederung beim Blechbiegen sind daraus jedoch nicht ableitbar.

Im Folgenden wird die Erfindung anhand mehrerer Ausführungsbeispiele näher erläutert.
Ausgangslage der Erfindung ist das bereits genannte freie Biegen, bei dem gem. Fig. 1 ein Biegestempel von oben auf ein Blech gedrückt wird. Das Blech liegt horizontal auf einem Gesenk, das mit zwei parallel liegenden Gesenksätzen für die Biegekanten ausgestattet ist. Taucht der Biegestempel nun mit seiner Stempelspitze in das Gesenk, so wird das Blech nach unten in das Gesenk hinein gebogen, wobei es sich seitlich auf die Gesenkkantenradien abstützt. Hierbei entstehen auf der Innenseite des Bleches im Bereich der Umformzone Druckspannungen, während auf der Außenseite des Bleches im Bereich der Umformzone Zugspannungen vorherrschen. Das Blech weist nun im belasteten Zustand einen Biegewinkel α₁ auf. Es besteht aus den seitlichen Biegeschenkeln, die auf die untere Stempelbiegekante zulaufen.

Es ist zwar bekannt, dass sich die maximalen Zugspannungen entlang der Biegelinie befinden, es ist aber nach Erkenntnis des Erfinders wichtig, die Kompensation durch Überlagerung der Zugspannung mit einer Druckspannung nicht allein in diesem Bereich zu bewirken.

Bei einer Andruckwalze mit V-förmiger Nut oder Ringnut wird die Druckspannung mit der Nut-Fläche bewirkt, die seitlich von außen gegen den Radiusbereich drückt. Durch diese Maßnahme wird in der Umformzone eine Kompensation der Zugspannung bewirkt, die ausreicht, um das gebogene Werkstück nach Entlastung durch den Biegestempel als gebrauchsfertiges Teil entnehmen zu können.

Grundsätzlich kann die Andruckrolle auch andere Formen haben (siehe Figuren 2a bis 2c), wie zum Beispiel die einer Kombination von einer Ring- und V-Nut oder mit einer balligen Oberfläche wie zum Beispiel bei einer Tonne ausgestattet sein. Es ist auch möglich, die Andruckrolle mit einer Elastomerbeschichtung zu versehen.

Es ist vorteilhaft, wenn im Abstand vor der Andruckwalze ein Biegewinkelsensor zwischen die Biegekanten eingesenkt wird. Dann kann die Zustellung der Andruckwalze in Abhängigkeit von der Messung des Sensorsignals aber auch von der einzustellenden Druckkraft druckgesteuert erfolgen. Es ist jedoch auch möglich, den Sensor von außen an die Biegekanten herabzuführen, wenn dies unter Berücksichtigung der örtlichen Gegebenheiten zweckmäßig ist.

### Beispiel 1:

Mit der Vorschubgeschwindigkeit beeinflusst man die Überlagerung der Spannungen in zeitlicher Hinsicht. Aus Untersuchungen ergab sich, dass mit einer konstanten und relativ langsamen Vorschubgeschwindigkeit gute Ergebnisse erzielt werden können.

### Beispiel 2:

Die Geometrie der V-Nut wird so bemessen, dass die Umformzone in den Biegeschenkeln erreicht wird. Dabei ist es wichtig, dass ein Kontakt zwischen der Fläche im Bereich der Nut und dem Biegeteil auch außerhalb des Radiusbereichs herrscht.

### Beispiel 3:

Die Nutbreite soll vorzugsweise größer sein als 2x Biegeradius bzw. die Bugform des Stempels, damit bei einer V-Form eine möglichst große Kontaktfläche mit der Druck-walze entlang der Biegelinie erreicht wird.

### Beispiel 4:

Um den herrschenden Kontakt in der Umformzone bei konstanter Nutzbreite zu verbessern, kann das erfindungsgemäße Verfahren mit wechselnder Druckaufbringung durchgeführt werden. Dies ist vor allem bei Blechen mit unterschiedlichen Materialeigenschaften oder Blechdicken von großem Vorteil.

## Patentansprüche

1. Verfahren zum Biegen von flächigen metallischen Werkstücken (b), insbesondere von Stahlblechen, durch freies Biegen über Kanten entlang einer Biegelinie mit geradliniger Werkzeugbewegung, wobei die Biegekanten parallel zur Blechlängsrichtung angeordnet sind und die Werkzeugbewegung entlang der Blechbreite erfolgt, mit folgenden shritten:
a) Einsenken eines Stempels (a) zwischen die Biegekanten eines Gesenks
b) Halten des Stempels bei der tiefsten Stelle der Biegung
c) Aufbringung einer Druckspannung zur Kompensation der Spannungen in der durch das Biegen erzeugten Umformzone, **gekennzeichnet durch** folgenden Schritt
d) Inkrementelle, d.h. in örtlich und zeitlich aufeinander folgenden schritten, Überlagerung der Zugspannung **durch** eine Druckspannung die entlang der Biegelinie in Richtung der Blechbreite des gebogenen Werkstücks (b) erfolgt, wobei das die Druckspannung erzeugende Werkzeug (d) entlang der Biegelinie in Richtung der Blechbreite bewegt wird.

2. Verfahren nach Anspruch 1, **dadurch gekennzeichnet, dass** die Überlagerung der Zugspannung in der Umformzone durch eine zwischen Biegekante und Biegelinie inkrementell erzeugte Druckspannung erfolgt und der Biegewinkel örtlich über die Blechbreite variierend beeinflusst wird.

3. Verfahren nach einem der vorhergehenden Ansprüche, **dadurch gekennzeichnet, dass** die inkrementelle Überlagerung der Zugspannung durch Druckspannung mit einer Flächenpressung erfolgt, die im elastischen Bereich also unterhalb der Fließspannungsgrenze *R* _{P 0,2} des jeweiligen Werkstoffs liegt.

4. Verfahren nach einem der vorhergehenden Ansprüche, **dadurch gekennzeichnet, dass** die Druckspannung inkrementell mit zu- und abnehmender Spannungsspitze im Bereich der maximalen Zugspannung zwischen Biegekante und Biegelinie erzeugt wird.

5. Biegevorrichtung zur Durchführung des Verfahrens nach Anspruch 1, bestehend aus einem Gesenk (c) mit zwei parallel liegenden Gesenksätzen und einem oberhalb der Gesenksätze angeordneten Biegestempel (a), der in den Zwischenraum zwischen den Biegekanten einsenkbar ist, **dadurch gekennzeichnet, dass** zwischen den Gesenksätzen unterhalb des Stempels (a) ein in Richtung der Biegeachse, also in der Blechbreite, verfahrbarer Schlitten mit einer in der Stempelachse wirkenden Andruckwalze (d) angeordnet ist, die eine Nut in der Schnittebene mit der Stempelachse aufweist.

6. Biegevorrichtung nach Anspruch 5, **dadurch gekennzeichnet, dass** ein Biegewinkelsensor (e) im Abstand vor der Andruckwalze (d) zwischen die Biegekanten einsenkbar ist und die Zustellung der Andruckwalze (d) in Abhängigkeit von der Messung des Sensorsignals erfolgt.

7. Biegevorrichtung nach Anspruch 6, **dadurch gekennzeichnet, dass** die Nut eine V-Form, einen Radius aufweist.

8. Biegevorrichtung nach einem der vorhergehenden Ansprüche, **dadurch gekennzeichnet, dass** das Gesenk (c) auswechselbare und verdrehbare Gesenksätze aufweist, und **dadurch** unterschiedliche Gesenkweiten eingestellt werden können.

9. Biegevorrichtung nach einem der vorhergehenden Ansprüche, **dadurch gekennzeichnet, dass** die Aufbringung der Druckspannungen mithilfe der Andruckwalze (d) entlang der Biegelinie inkrementell erfolgt.

10. Biegevorrichtung nach einem der vorhergehenden Ansprüche, **dadurch gekennzeichnet, dass** eine Regelung der Vorschubgeschwinditeit für die Bewegung der Andruckwalze (d) entlang der Biegelinie des gebogenen Werkstücks (b) vorgesehen ist.

11. Biegevorrichtung nach einem der Ansprüche 7 bis 10, **dadurch gekennzeichnet, dass** die Tiefe der V-Nut in der Andruckwalze (d) so bemessen ist, dass die Kontaktfläche der gewählten-Nut mit der Außenwand des Bleches (b) in den Zugbereich der Umformzone des Bleches reicht.

12. Biegevorrichtung nach dem vorhergehenden Anspruch **dadurch gekennzeichnet, dass** die Nutbreite der V-Nut dem Biegeradius des Bleches (b) angepasst wird, damit sich eine große Kontaktfläche, über die gesamte Breite der Umformzone, mit der Andruckrolle (d) ergibt.

## Claims

1. Method of bending flat metal workpieces (b), in particular steel sheets, by free bending around edges along a bending line by moving a tool in a straight line, which bending edges are disposed parallel with the longitudinal direction of the sheet and the tool is moved along the tool width, comprising the following steps:
a) lowering a punch (a) between the bending edges of a die,
b) holding the punch down at the deepest point of the bend,
c) applying pressure to compensate for the tension generated in the forming zone due to bending, **characterised by** the following steps:
d) superimposing incrementally, i.e. in steps performed locally and consecutively in time, a pressure on the tensile stress along the bending line in the direction of the sheet width of the bent workpiece (b), and the tool (d) generating the pressure is moved along the bending line in the direction of the sheet width.

2. Method as claimed in claim 1, **characterised in that** the tensile stress is subjected to a superimposed pressure generated incrementally in the forming zone between the bending edge and bending line and the bending angle is varied locally across the sheet width.

3. Method as claimed in one of the preceding claims, **characterised in that** pressure is incrementally superimposed on the tensile stress at a surface pressure in the elastic range, in other words below the yield stress threshold *R* _{P0.2} of the respective material.

4. Method as claimed in one of the preceding claims, **characterised in that** the pressure is generated incrementally with an increasing and decreasing tension peak in the region
where the maximum tensile stress occurs between the bending edge and bending line.

5. Bending device for implementing the method as claimed in claim 1, comprising a die (c) with two die sets lying parallel with one another and a bending punch (a) disposed above the die sets which can be lowered into the gap between the bend edges, **characterised in that** a carriage with a pressing roller (d) acting in the punch axis which can be displaced in the direction of the bending axis, i.e. in the direction of the sheet width, is disposed underneath the punch (a), which has a groove in the plane intersecting the punch axis.

6. Bending device as claimed in claim 5, **characterised in that** a bending angle sensor (e) in front of and at a distance from the pressing roller (d) can be lowered between the bend edges and the pressing roller (d) is positioned as a function of the measurement of the sensor signal.

7. Bending device as claimed in claim 6, **characterised in that** the groove is of a V-shape and has a radius.

8. Bending device as claimed in one of the preceding claims, **characterised in that** the die (c) comprises interchangeable and rotatable die sets, thereby enabling different die widths to be set.

9. Bending device as claimed in one of the preceding claims, **characterised in that** the pressure is applied along the bending line incrementally by the pressing roller (d).

10. Bending device as claimed in one of the preceding claims, **characterised in that** a system is provided for controlling the speed at which the pressing roller (d) is moved as it moves along the bending line of the bent workpiece (b).

11. Bending device as claimed in one of claims 7 to 10, **characterised in that** the depth of the V-shaped groove in the pressing roller (d) is dimensioned so that the contact surface of the selected V-shaped groove with the external wall of the sheet (b) extends into the region in which tensile stress occurs in the forming zone of the sheet.

12. Bending device as claimed in the preceding claim, **characterised in that** the groove width of the V-shaped groove is adapted to the bending radius of the sheet (b), thereby resulting in a large contact surface with the pressing roller (d) across the entire width of the forming zone.

## Revendications

1. Procédé de pliage de pièces métalliques plates (b), en particulier de tôles d'acier, par pliage libre sur des arêtes le long d'une ligne de pliage avec mouvement d'outil rectiligne, où les arêtes de pliage sont disposées parallèlement à la direction longitudinale de la tôle et le mouvement d'outil a lieu le long de la largeur de la tôle, avec les étapes suivantes:
a) insertion d'un poinçon (a) entre les arêtes de pliage d'une matrice
b) retenue du poinçon à la position la plus basse du pliage
c) application d'une contrainte de compression pour la compensation des contraintes dans la zone de déformation produite par le pliage, **caractérisé par** l'étape suivante,
d) superposition incrémentielle, c'est-à-dire par des étapes qui se suivent localement et dans le temps, de la contrainte de traction par une contrainte de compression, qui a lieu le long de la ligne de pliage dans la direction de la largeur de la tôle de l'outil plié (b), où l'outil (b) produisant la contrainte de compression est déplacé le long de la ligne de pliage dans la direction de la largeur de la tôle.

2. Procédé selon la revendication 1, **caractérisé en ce que** la superposition de la contrainte de traction dans la zone de déformation a lieu par une contrainte de compression produite de manière incrémentielle entre l'arête de pliage et la ligne de pliage, et qu'il est produit un effet varié sur l'angle de pliage localement sur la largeur de la tôle.

3. Procédé selon l'une des revendications précédentes, **caractérisé en ce que** la superposition incrémentielle de la contrainte de traction a lieu par une contrainte de compression avec une compression de face qui se situe dans la zone élastique également en dessous de la limite de contrainte d'écoulement R_{p0,2} du matériau respectif.

4. Procédé selon l'une des revendications précédentes, **caractérisé en ce que** la contrainte de compression est produite d'une manière incrémentielle avec une pointe de contrainte augmentant et diminuant dans la zone de la contrainte de traction maximale entre l'arête de pliage et la ligne de pliage.

5. Dispositif de pliage pour l'exécution du procédé selon la revendication 1, constitué d'une matrice (c) avec deux jeux de matrice parallèles et un poinçon de pliage (a) disposé au-dessus des jeux de matrice qui peut être introduit dans l'espace intermédiaire entre les arêtes de pliage, **caractérisé en ce qu'**il est disposé entre les jeux de matrice en dessous du poinçon (a) un chariot déplaçable dans la direction de l'axe de pliage, donc dans la largeur de la tôle, avec un rouleau d'application (d) agissant dans l'axe de poinçon, qui présente une rainure dans le plan de coupe avec l'axe de poinçon.

6. Dispositif de pliage selon la revendication 5, **caractérisé en ce qu'**un capteur d'angle de pliage (e) peut être introduit à une distance en amont du rouleau d'application (d) entre les arêtes de pliage, et que le rapprochement du rouleau d'application (d) a lieu en fonction de la mesure du signal du capteur.

7. Dispositif de pliage selon la revendication 6, **caractérisé en ce que** la rainure présente une forme en V, un rayon.

8. Dispositif de pliage selon l'une des revendications précédentes, **caractérisé en ce que** la matrice (c) présente des jeux de matrice échangeables et tournables, et **en ce que** des largeurs de matrice différentes peuvent ainsi être réglées.

9. Dispositif de pliage selon l'une des revendications précédentes, **caractérisé en ce que** l'application des contraintes de compression a lieu de manière incrémentielle à l'aide du rouleau d'application (d) le long de la ligne de pliage.

10. Dispositif de pliage selon l'une des revendications précédentes, **caractérisé en ce qu'**il est prévu un réglage de la vitesse d'avancement pour le déplacement du rouleau d'application (d) le long de la ligne de pliage de la pièce pliée (b).

11. Dispositif de pliage selon l'une des revendications 7 à 10, **caractérisé en ce que** la profondeur de la rainure en V dans le rouleau d'application (d) est dimensionné de façon que la face de contact de la rainure en V sélectionnée s'étend avec la paroi extérieure de la tôle (b) dans la zone de traction de la zone de déformation de la tôle.

12. Dispositif de pliage selon la revendication précédente, **caractérisé en ce que** la largeur de la rainure en V est adaptée au rayon de pliage de la tôle (b) pour obtenir une grande face de contact, sur toute la largeur de la zone de déformation, avec le rouleau d'application (d).
